# FASCICULE DE BREVET EUROPEEN

(11) **EP 1 893 523 B1**
(45) Date de publication et mention de la délivrance du brevet: **14.04.2010**
(21) Numéro de dépôt: 06764803.0
(22) Date de dépôt: 21.06.2006
(51) Int. Cl.: B67C 7/00, B67C 3/14, B65B 3/02

(54) **PROCEDE DE REMPLISSAGE A CHAUD D ' UN CONTENANT A PAROI MINCE**
VERFAHREN ZUM HEISSFÜLLEN EINES DÜNNWANDIGEN BEHÄLTERS
METHOD FOR HOT-FILLING A THIN-WALLED CONTAINER

(30) Priorité: 21.06.2005 FR 0506239
(43) Date de publication de la demande: 05.03.2008
(73) Titulaire: TECSOR, 13590 Meyreuil (FR)
(72) Inventeur: OUTREMAN, Jean-Tristan, F-83470 Saint Maximin La Sainte Baume (FR)
(74) Mandataire: Fantin, Laurent
(86) Numéro de dépôt international: PCT/FR2006/001408
(87) Numéro de publication internationale: WO 2006/136706

(56) Documents cités:
- DE-A1- 19 520 925
- FR-A- 2 772 365
- US-A1- 2002 004 090
- US-A1- 2002 020 149

## Description

La présente invention concerne un procédé de remplissage à chaud d'un contenant à paroi mince, légère, notamment en polyéthylène et contenant rempli ainsi obtenu.

On connaît un polymère le polyéthylène téréphtalate, PET, fortement utilisé pour la réalisation de contenants pour liquides. Ses principaux atouts sont la transparence, le poids faible, la libération des formes autorisant des profils distinctifs en fonction des produits ou des besoins commerciaux, contrairement aux boîtes métalliques, toutes de même forme et de mêmes dimensions. Il en est de même pour les contenants réalisés à partir de carton dont les formes sont limitées.

Le PET est incassable et avec de bonnes propriétés mécaniques de conservation, de perméabilité, ce qui le rend très attractif et explique en grande partie sa très forte utilisation.

Ces bouteilles en PET sont utilisées pour des liquides plats tels que les huiles, les eaux minérales. Dans ce cas, les contenants ne subissent que très peu de contraintes mécaniques. Le PET est tout à fait adapté. En effet, ces liquides sont remplis à froid et sans pression.

Ces bouteilles ont également utilisées dans le cas des boissons carbonatées et donc susceptibles de mettre en pression le contenant.

Des artifices de conception avec des cannelures sur le corps de bouteille ou des fonds dits pétaloïdes permettent de renforcer la résistance mécanique et/ou la résistance à la pression, sans augmenter de façon pénalisante le poids du contenant.

Lorsque les industriels ont besoin de remplir à chaud un contenant, il faut alors recourir à des conceptions différentes qui nécessitent des épaisseurs plus importantes, des géométries différentes incluant des panneaux ménagés sur le corps du contenant pour générer des poutres. Ces éléments nécessaires pour le remplissage à chaud conduisent à des poids élevés avec des fortes consommations de matière, jusqu'à deux fois le poids d'une même bouteille pour liquides remplis à froid.

En effet, les caractéristiques mécaniques du PET se dégradent fortement lorsque la température s'élève.

Il existe des procédés dits "Heat Resistant", plus communément désignés par les lettres HR qui permettent d'améliorer la résistance à la chaleur du contenant qui en est issu.

Un premier procédé dit à une roue permet d'atteindre des températures de remplissage de 80/88°C.

Un second procédé dit à deux roues qui permet de conditionner les liquides à des températures de 88/95°C.

Une bouteille remplie à chaud subit en effet de nombreuses contraintes mécaniques lors des différentes phases.

Ainsi le fond doit résister à la pression hydrostatique du liquide chaud lors du remplissage.

Le contenant doit résister aux efforts engendrés lors du vide généré par le refroidissement du liquide alors que le contenant a été bouché à chaud, pour assurer le caractère stérile du liquide. Le refroidissement provoque une double contraction, celle du liquide et celle de l'air de l'espace de tête de ladite bouteille.

C'est pour cette raison que les profils sont beaucoup plus complexes avec des panneaux et poutres sur le corps, des ceintures marquées sur le corps également ainsi qu'une épaule entre le goulot et le corps, dont la forme est plutôt en forme de bulbe.

L'avantage de l'épaisseur nécessaire à la résistance mécanique est également de présenter une plus forte inertie à la température.

La fabrication de bouteilles légères en PET recourt au procédé dit d'extrusion/soufflage. Ce procédé consiste à réaliser une préforme par extrusion, cette préforme ayant un profil de tube avec une extrémité formée aux dimension et à la forme définitive du goulot, l'autre extrémité étant fermée.

Après réchauffage de cette préforme, notamment par rayonnements infrarouges, jusqu'à 100/120°C, le matériau, amorphe est ramolli et peut subir un soufflage par l'intérieur après qu'elle ait été placée dans un moule adapté.

Ce moule est de dimensions telles que le retrait de la matière au refroidissement soit pris en compte pour que le contenant final présente les dimensions souhaitées.

Lors de cette phase de soufflage, il se produit un étirage longitudinal sous l'action d'une tige d'étirage et un gonflage par l'air sous pression ainsi introduit.

Plus exactement, l'air est d'abord introduit à basse pression pour assurer une déformation adaptée de la matière durant les fortes amplitudes puis à haute pression pour assurer un plaquage contre les parois du moule en finition et pour de très faibles amplitudes.

Les moules sont également refroidis à l'eau afin de dissiper les calories transmises par contact, ce qui a aussi pour effet de figer la bouteille.

De fait les bouteilles ainsi obtenues sont dites bi-orientées car elles ont subi un étirage dans une direction et un gonflage omni directionnel.

Les chaînes macromoléculaires ainsi orientées dans deux directions, conduisent à d'excellents paramètres de résistance mécanique, à température ambiante.

L'inconvénient de cette bi-orientation est d'être en partie réversible et la matière retrouve ainsi une certaine liberté dès que la température s'élève.

De fait, la matière a tendance à revenir à sa forme initiale dans laquelle elle présente le moins de contraintes.

C'est le phénomène dit de mémoire de forme.

Pour les bouteilles épaisses destinées à être utilisées pour des boissons remplies à chaud, on recourt aussi à l'extrusion soufflage mais avec des paramètres de conduite plus sophistiqués et plus complexes.

En effet, la préforme est réchauffée à une température plus élevée que dans le cas des contenants légers, proche de la cristallisation afin de minimiser cette mémoire de forme du PET et de relâcher les contraintes dues au soufflage.

Dans le cas de fabrication à une roue, de façon à augmenter sa résistance à la température, on fait subir un traitement thermique au matériau initialement amorphe de ce contenant, pendant et après sa mise en forme.

Le matériau lorsqu'il est étiré après ramollissement, génère une cristallinité induite mais réversible, le matériau restant transparent. On augmente les propriétés mécaniques.

Ensuite, si la chauffe est maintenue après avoir généré cette cristallisation induite, il se produit une cristallisation sphérolitique, provoquant une certaine cristallinité des chaînes déjà organisées par bi-orientation.

Contrairement à la cristallisation sphérolitique directe du PET, la cristallisation sphérolitique postérieure à une bi-orientation conserve parfaitement la transparence du matériau.

Dans le cas de la fabrication à deux roues, le procédé permet d'atteindre des performances plus élevées mais au prix d'une succession d'étapes plus complexes.

En effet, dans ce cas, on élabore d'abord une ébauche de volume beaucoup plus important que le volume du contenant final, deux à trois fois, donc avec un taux d'étirage proportionnel.

Cette ébauche est ensuite réchauffée au-delà de la transition vitreuse pour relâcher les contraintes, ce qui provoque une diminution du volume et un retour vers les dimensions de la préforme mais avec un fort taux de cristallinité sphérolitique, ceci d'une façon proportionnelle conduisant à un contenant homothétique. Il y a auto-régulation avec le PET.

Lorsque cette ébauche restreinte est en température, une étape de soufflage avec un moule aux dimensions du contenant final à obtenir, aux retraits près, permet de fabriquer le contenant final.

Le fort taux de cristallinité confère à ce contenant une résistance améliorée au remplissage à chaud.

On note qu'un tel procédé est beaucoup plus lourd à mettre en place. Le procédé nécessite une conduite toujours aux limites des valeurs nécessite des nettoyages de moules ainsi qu'un entretien poussé et régulier.

De plus, il est à noter que les bouteilles obtenues par le procédé HR ont une tendance à absorber de l'eau dès qu'elles ont été fabriquées, ce qui diminue leurs caractéristiques de résistance mécanique et donc de résistance en température. On peut ainsi obtenir fabrication un contenant qui résiste initialement à une température de 88°C et qui, après reprise d'eau, résiste seulement à 82°C. En effet la température de transition TG chute.

Le stockage devant être réduit aux maximum, les bouteilles sont généralement produites sur le site de remplissage, pour une utilisation en flux tendu, ce qui est encore une contrainte.

Une fois ces contenants fabriqués, il existe plusieurs méthodes de remplissage et différents comportements des liquides à conditionner.

Il existe des liquides sensibles à la lumière tels que le lait ou la bière, sensibles à l'absorption d'oxygène et donc oxydo sensibles tels que les jus de fruits ou de légumes, la bière, l'huile, mais aussi sensibles à la reprise d'eau, à la perte de gaz, au développement de levures, de moisissures ou de bactéries.

Les liquides peuvent inclure des conservateurs et sont de ce fait peu sensibles, par contre certains liquides dits plats et délicats comme les laits, jus, café, thé, boissons aux fruits, certaines eaux, n'incluent aucun conservateur et doivent être néanmoins conditionnés dans les meilleures conditions.

Pour assurer un tel conditionnement dans des conditions d'hygiène adaptée et avec toute les garanties d'une bonne conservation, on connaît deux voies principales l'une dite "remplissage aseptique" et l'autre dite "remplissage à chaud".

Le remplissage aseptique est simple en théorie puisqu'il consiste à remplir le contenant avec un liquide stérilisé et à boucher ledit contenant, les emballages étant stérilisés tout comme les bouchons, l'opération étant conduite dans sa totalité en ambiance stérile.

Néanmoins, on comprend que la chaîne est complexe à mettre en place, délicate à maintenir toujours dans les mêmes conditions d'aseptique au cours du temps, nécessite une très forte surveillance et une importante maintenance engendrant des coûts élevés. Dans une telle chaîne, il faut recourir à des stérilisations chimiques qui utilisent des produits chimiques avec les traitements qui en découlent, une expertise des personnels, un rendement faible dû aux vitesses peu élevées de traitement. Le rendement est de 40 à 50 % de celui d'une chaîne de remplissage à chaud. Les investissement sont aussi très importants, 2 à 3 fois plus importants que celui d'une chaîne de remplissage à chaud.

Un inconvénient très important de ce procédé réside dans l'impossibilité de contrôler en ligne la stérilité du contenu dans chaque contenant. Tout au plus, le contrôle peut-il être effectué par prélèvement.

L'avantage de ce remplissage aseptique à froid est de ne nécessiter que des bouteilles à parois minces, de faible poids, de forme libre puisque le remplissage à froid évite les déformations dues à la température.

L'autre voie, le remplissage à chaud garantit également une qualité d'asepsie puisque le contrôle de la température du contenu est simple et aisé à tout moment.

La ligne d'embouteillage est simple et les traitements du contenant et du bouchon sont limités puisque la stérilisation est obtenue par le liquide chaud lui-même, introduit dans le contenant qui est immédiatement obturé après remplissage. Un basculement de la bouteille assure aussi la stérilisation de la face intérieure du bouchon en contact avec le liquide.

Par contre, il faut recourir à des contenants résistants à la température de remplissage située entre 60 et 95°C, plus particulièrement entre 80 et 92°C en fonction des produits.

De plus, les bouteilles ont des poids élevés avec des formes sensiblement identiques liées aux contraints de résistance, ce qui n'autorise qu'une très faible différenciation entre les produits commercialisés.

Aussi, on en conclut qu'il existe deux procédés qui présentent des avantages et des inconvénients. Néanmoins, le surcoût engendré par les caractéristiques particulières des contenants actuellement utilisés et nécessaires pour le remplissage à chaud tendent à orienter les industriels concernés vers la mise en service de lignes de remplissage par la voie aseptique.

Il est important de fixer un ordre d'idée des poids de matière 15 années auparavant, un contenant de 1, 5 litres nécessitait 49g de matière en remplissage à froid et 55g de matière en remplissage à chaud, traitement HR.

Depuis, des gains importants ont été réalisés pour le remplissage à froid venant à 28g tandis que la quantité de matière pour le remplissage à chaud n'a quasiment pas diminué.

Le document DE 195 20 925 A1 décrit un procédé de remplissage à chaud consistant à réaliser les étapes a, b et c telles que décrites dans la revendication 1.

Le compromis recherché par les industriels consisterait à pouvoir remplir des liquides chauds pour obtenir la garantie d'asepsie mais dans des bouteilles à parois minces destinées au remplissage à froid pour limiter les coûts tant des contenants que de la ligne de conditionnement.

C'est ce que propose le procédé selon la présente invention qui est défini par la revendication 1, et qui est maintenant décrit en détail suivant un mode de réalisation préférentiel, non limitatif.

Un jeu de figures permet d'illustrer le procédé de façon schématique, ces figures représentant :
- figure 1 : une vue d'un contenant avant remplissage,
- figure 2 : une vue du même contenant que celui de la figure 1 une fois rempli d'un liquide à chaud avant refroidissement,
- figures 3A et 3B : deux vues à 90° du contenant rempli, après refroidissement et ayant subi le phénomène de collapse,
- figure 4 : le contenant collapsé des figures 3A et 3B après traitement selon le procédé de la présente invention qui retrouve sa forme initiale.

L'exemple donné concerne des bouteilles en PET mais pourrait s'appliquer à tout contenant en matériau polymère de même nature et présentant des propriétés similaires.

Le procédé consiste à effectuer un remplissage à chaud d'un contenant à parois minces, ce contenant devant présenter des caractéristiques adaptées telles que décrites ci-après.

Ce contenant est de forme cylindrique, éventuellement avec des cannelures pour rigidifier le corps, avec un fond léger comme celui des contenants pour eaux minérales plates, mais renforcé, le poids total du contenant étant sensiblement celui des contenants utilisés pour les contenants d'eau minérale, à contenance égale.

Le fond renforcé consiste généralement en un fond bombé vers le goulot avec des renforts pour éviter son retournement sous légère pression.

Ce contenant est fabriqué à partir de l'une ou l'autre des deux méthodes de traitement dit "HR" une ou deux roues, en fonction des températures de conditionnement.

Le contenant est ainsi capable de résister à chaud et reste d'un poids réduit.

De plus, on note l'absence des éléments caractéristiques des bouteilles en PET de l'art antérieur conditionnées à chaud tels que ceinture, bulbe à l'épaule, panneaux. Le contenant, représenté figure 1, dispose d'une géométrie simple.

Le remplissage s'effectue à partir du réservoir d'une remplisseuse de type connu, généralement par gravité directement dans le contenant, le liquide étant porté et maintenu à une température de 60 à 95°C en fonction des applications visées.

Lorsque le liquide en température pénètre dans le contenant, il se produit trois actions :
- montée en température rapide de la paroi puisque l'épaisseur est faible et que l'inertie correspondante est limitée.
- action de la pression hydrostatique due a la charge résultant de l'écoulement gravitaire, et
- action due à la charge du volume de liquide introduit dans le contenant.

Le contenant se déforme peu sous l'effet de la montée en température sous l'effet du remplissage car le contenant est fabriqué pour répondre à cette montée en température, tout au plus une très légère mise en forme de tonneau au moment de l'obturation. C'est la représentation de la figure 2.

On sait que la cristallinité peut être améliorée comme indiqué dans le préambule de la présente demande, ce qui améliore fortement la résistance mécanique. On sait aussi que si le contenant est utilisé dès après sa fabrication, la reprise d'humidité est très limitée et la résistance initiale à la température est conservée quasiment de façon intégrale.

Le fond ayant été conçu avec une résistance mécanique améliorée ainsi que son traitement "HR" évite le retournement du bombé de ce fond sous l'effet de la charge et de l'augmentation de pression une fois ledit contenant obturé. En effet, l'augmentation de la température provoque un rétreint rapide du volume du contenant tandis que le liquide contenu, lui, conserve son volume ce qui génère une mise en pression de l'intérieur du contenant.

De fait, le fond conçu pour résister conserve sa forme tandis que le corps du contenant présente une déformation importante lors du refroidissement du liquide et de l'espace de tête. Il est à noter que cette déformation n'est pas irréversible puisque si le contenant est ouvert, le corps reprend sa forme initiale.

On sait que la déformation se localise dans la zone la plus propice à la déformation mécanique comme les parois par exemple dans le cas des contenants connus et pour lesquels aucune modification particulière n'a été apportée.

On constate aussi que dans le cas d'une zone moins résistante mécaniquement, la déformation est reproductible sur tous les contenants identiques remplis dans les mêmes conditions.

Il est donc possible de créer volontairement une zone adaptée dans tout contenant de sorte à faire porter la déformation sur cette zone spécifique et déterminée, de façon reproductible.

On sait qu'un contenant carré ou cylindrique résiste bien à la pression mais résiste mal au vide sauf à prévoir des artifices comme des cannelures ou des plis.

Selon le procédé de l'invention, on obtient donc un contenant avec un fond et une ceinture de jonction du fond et dudit corps non déformés grâce à la résistance du pli formé à cette jonction. Le contenant est stable sur son fond mais avec un corps déformé, collapsé selon le vocable du métier, ce qui le rend impropre à une mise dans le commerce. Ce sont les représentations des figures 3A et 3B.

Le procédé selon la présente invention consiste à réduire le volume du contenant en provoquant une réduction du volume du contenant après refroidissement partiel ou total du liquide.

On a constaté que la bouteille même si elle reçoit un traitement HR "Heat Resistance", permet de minimiser l'effet de mémoire de forme du PET sans pour autant le supprimer intégralement.

Le procédé consiste à relâcher les contraintes figées de sorte que le contenant tende à reprendre sa forme initiale, celle de la préforme et donc tende à retrouver un volume plus réduit. C'est la démarche particulièrement surprenante et attractive de la présente invention.

A cet effet, une fois le liquide introduit à chaud, puis une fois le contenant obturé et un refroidissement partiel ou total opéré, le contenant est soumis à une montée en température d'au moins une partie dudit contenant de sorte à relâcher les contraintes et à déformer de façon irréversible le contenant sur toute ou partie de sa surface.

La montée en température doit être rapide pour ne pas provoquer la montée en température du liquide, ce qui annulerait le différentiel nécessaire pour compenser la dépression.

Néanmoins, le choix des moyens pour réaliser cette montée en température reste très large car le ratio des masses mises en jeu est très important. Les quelques grammes de PET d'un contenant face aux centaines de grammes du contenu conduisent nécessairement à une élévation de température plus rapide de l'enveloppe que du contenu. De plus, en cas de chauffage par rayonnement notamment, l'enveloppe est la première soumise aux rayonnements infrarouges et absorbe en premier lieu les calories.

Il convient seulement d'éviter les moyens de chauffage par transmission comme le bain marie ou la pasteurisation. Dans ce cas, il est un autre paramètre qui n'est plus adapté, c'est le temps nécessaire, beaucoup trop long avec ce type de technique.

Un autre préjugé à vaincre est le volume de compensation nécessaire. Au vu du contenant après refroidissement, la déformation laisse à penser qu'il est nécessaire de générer une réduction importante de volume.

Pour une bouteille de 500 ml, la réduction de volume après refroidissement est de 3,5% seulement du volume liquide, donc 17 ml.

De fait sur une telle bouteille, généralement d'environ 60 mm de diamètre pour donner un ordre d'idée, il est possible de prévoir le rétreint sur la hauteur dite d'étiquetage, c'est-à-dire sur la zone d'apposition d'une étiquette.

La ceinture entre la zone d'étiquetage et le fond ainsi que la zone d'épaulement étant indéformable, il suffit de prévoir une rétraction de 1 à 2 mm du diamètre.

Il est même possible de prévoir une légère mise en surpression afin de compenser l'éventuelle rétreint supplémentaire lors d'une mise au réfrigérateur d'un tel contenant.

Il est aussi à noter que lors du remplissage à chaud, il subsiste toujours un espace de tête rempli d'air.

Aussi, il est possible de coucher la bouteille de sorte à conduire systématiquement cet air suivant une génératrice de ladite bouteille en partie haute. De fait le procédé peut mettre en oeuvre un chauffage à air chaud car la transmission de calories entre la paroi et l'air est très difficile, l'air étant très isolant. Les calories se concentrent dans la paroi de ladite bouteille sur la zone concernée et provoque très rapidement le rétreint recherché.

Afin de ne pas avoir à procéder à une remontée totale en température, il est aussi possible de réaliser ce chauffage de l'enveloppe dès que le liquide intérieur est passé en dessous de la température de transition de l'ordre de 40 à 50°C.

On peut noter aussi que le procédé selon la présente invention permet de réaliser des contenants de section carrée, le rétreint provoquant alors une déformation du contenant par triangulation qui est également compensée lors du relâchement des contraintes et lors du rétreint du contenant.

Ainsi selon la présente invention, le procédé consiste à recourir à un contenant apte à résister mécaniquement sans déformation au remplissage à chaud d'un liquide dans une plage de températures d'un liquide stérilisé, généralement de 80 à 95°C, par exemple un contenant en polyéthylène, ledit contenant étant réalisé par extrusion/soufflage et présentant une mémoire de forme avant soufflage, à remplir ledit contenant avec ledit liquide chaud, à obturer ce contenant rempli et à laisser refroidir au moins au-dessous d'une température de figeage du contenant, provoquant alors une déformation par formation d'une dépression à l'intérieur du contenant, puis à chauffer le contenant pour provoquer un relâchement des contraintes et un retour vers la forme avant soufflage générant un rétreint et une mise en pression interne du contenant conduisant au moins à compenser les déformations subies par les effets de la dépression.

On obtient ainsi selon la présente invention un contenant empli d'un contenu pasteurisé dont on peut garantir la pasteurisation par -une simple mesure de température de remplissage. Le coût du contenant pour la mise en oeuvre du procédé n'est plus préjudiciable puisqu'il est tout à fait comparable à celui des contenants aptes à subir un remplissage aseptique.

L'avantage est de pouvoir répondre aux besoins des industriels en cadences de remplissage, aux besoins en garantie d'asepsie sans pour cela nécessiter des lignes d'embouteillage coûteuses en investissement, également coûteuses et complexes en fonctionnement.

Ainsi grâce au procédé selon la présente invention, non seulement le coût de matière première pour fabriquer un contenant rempli à chaud est réduit mais cette quantité moindre de matière première conduit à des coûts ultérieurs de recyclage réduits pour un même volume embouteillé.

Selon la présente invention, il est à noter que l'on peut prévoir un dispositif adapté pour la mise en oeuvre du procédé.

Une solution consiste à réaliser des coquilles comprenant au moins deux parties de façon à venir envelopper le contenant, lesdites coquilles étant chauffées par tout moyen adapté afin d'émettre les calories nécessaires.

Les coquilles ont un profil sensiblement conjugué de celui du contenant pour émettre les calories au plus près des parois, voire dans une zone localisée de cette paroi, ces coquilles étant orientées horizontalement si le chauffage est effectué sur une génératrice avec l'air en partie supérieure. Dans ce cas, il est possible alors de provoquer un chauffage plus intense dans une zone particulière.

## Revendications

1. Procédé de remplissage à chaud d'un contenant avec un liquide stérilisé, généralement à une température située entre 60 à 95°C, procédé qui consiste à réaliser les étapes suivantes :
a. disposer d'un contenant réalisé en un matériau et suivant un procédé apte à le rendre résistant au remplissage à chaud dudit liquide, ledit contenant ayant des contraintes résiduelles issues de sa fabrication,
b. remplir ledit contenant avec ledit liquide chaud,
c. obturer aussitôt après remplissage ce contenant rempli,
d. laisser refroidir au moins au-dessous d'une température de figeage du contenant, provoquant une déformation par formation d'une dépression à l'intérieur du contenant, et
e. chauffer le contenant pour provoquer un relâchement des contraintes résiduelles, ce relâchement conduisant à un rétreint et consécutivement générant une mise en pression interne du contenant ce qui compense au moins les déformations subies par les effets de la dépression de l'étape d/.

2. Procédé de remplissage à chaud selon la revendication 1, **caractérisé en ce que** le procédé permettant de rendre le contenant résistant est un procédé d'extrusion/soufflage suivi d'un traitement "Heat Résistant (HR)".

3. Procédé de remplissage à chaud selon la revendication 1 ou 2, **caractérisé en ce que** le matériau est du polyéthylène téréphtalate, PET.

4. Procédé de remplissage à chaud selon la revendication 1, 2 ou 3, **caractérisé en ce que** l'on prévoit sur le contenant une zone localisée de rétreint.

5. Procédé de remplissage à chaud selon l'une quelconque des revendications précédentes, **caractérisé en ce que** la zone localisée de rétreint est la zone d'étiquetage.

6. Procédé de remplissage à chaud selon l'une quelconque des revendications précédentes, **caractérisé en ce que** le chauffage de l'étape e est poursuivi pour provoquer une mise en pression de l'intérieur du contenant.

7. Procédé de remplissage à chaud selon l'une quelconque des revendications précédentes, **caractérisé en ce qu'**il comprend un chauffage du type à rayonnement infrarouge.

8. Procédé de remplissage à chaud selon la revendication 7, **caractérisé en ce que** le chauffage du type à rayonnement infrarouge est obtenu par des coquilles chauffées comprenant au moins deux parties de façon à venir envelopper le contenant, afin d'émettre les calories nécessaires.

9. Procédé de remplissage à chaud selon l'une quelconque des revendications 1 à 6, **caractérisé en ce qu'**il comprend un chauffage du type à air chaud.

## Claims

1. Process for hot filling a container with a sterilized liquid, generally at a temperature that is between 60 to 95°C, process consisting in carrying out the following stages:
a. Using a container that is made of one material and following a process that can make it able to withstand the hot filling of said liquid, whereby said container has residual stresses obtained from its manufacture,
b. Filling said container with said hot liquid,
c. Closing this filled container immediately after filling,
d. Letting it cool at least below a solidification temperature of the container, bringing about a deformation by formation of a depression inside the container, and
e. Heating the container to bring about a relief of the residual stresses, whereby this relief leads to a shrinkage and consecutively generates an internal pressurization of the container that compensates for at least the deformations undergone by the effects of the depression of stage d/.

2. Process for hot filling according to claim 1, wherein the process that makes it possible to make the container resistant is an extrusion/blow molding process followed by an Heat Resistant "HR" treatment.

3. Process for hot filling according to claim 1 or 2, wherein the material is polyethylene terephthalate, PET.

4. Process for hot filling according to claim 1, 2 or 3, wherein a localized shrinkage zone is provided in the container.

5. Process for hot filling according to any of the preceding claims, wherein the localized shrinkage zone is the labeling zone.

6. Process for hot filling according to any of the preceding claims, wherein the heating of stage e is conducted to bring about a pressurization of the inside of the container.

7. Process for hot filling according to any of the preceding claims, wherein it comprises an infrared radiation-type heating.

8. Process for hot filling according to claim 7, wherein the infrared radiation-type heating is obtained by heated shells that comprise at least two parts so as to encase the container in order to release the necessary calories.

9. Process for hot filling according to any of claims 1 to 6, wherein it comprises a hot air-type heating.

## Patentansprüche

1. Verfahren zum Warmbefüllen eines Behälters mit einer sterilisierten Flüssigkeit, im Allgemeinen bei einer Temperatur zwischen 60 und 95°C, wobei das Verfahren darin besteht, die folgenden Schritte durchzuführen:
a. einen Behälter zur Verfügung haben, der aus einem Material und nach einem Verfahren gefertigt ist, die geeignet sind, ihn gegenüber dem Warmbefüllen mit der Flüssigkeit widerstandsfähig zu machen, wobei der Behälter von seiner Fertigung herrührende Restspannungen aufweist,
b. den Behälter mit der warmen Flüssigkeit füllen,
c. diesen gefüllten Behälter sofort nach dem Befüllen verschließen,
d. wenigstens unter eine Erstarrungstemperatur des behälters abkühlen lassen, was eine Verformung durch Bildung eines Unterdrucks innerhalb des Behälters bewirkt, und
e. den Behälter erwärmen, um ein Nachlassen der Restspannungen zu bewirken, wobei dieses Nachlassen zu einer Einziehung führt und anschließen eine Innendruckbeaufschlagung des Behälters erzeugt, wodurch wenigstens die aufgrund der Wirkungen des Unterdrucks des Schrittes d bewirkten Verformungen kompensiert werden.

2. Verfahren zum Warmbefüllen nach Anspruch 1, **dadurch gekennzeichnet, dass** das Verfahren, das ermöglicht, den Behälter widerstandsfähig zu machen, ein Extrusions-/Blasverfahren ist, an das sich eine "Heat Resistant (HR)"-Behandlung anschließt.

3. Verfahren zum Warmbefüllen nach Anspruch 1 oder 2, **dadurch gekennzeichnet, dass** das Material Polyethylenterephthalat PET ist.

4. Verfahren zum Warmbefüllen nach Anspruch 1, 2 oder 3, **dadurch gekennzeichnet, dass** an dem Behälter ein örtlich begrenzter Einziehungsbereich vorgesehen ist.

5. Verfahren zum Warmbefüllen nach einem der vorhergehenden Ansprüche, **dadurch gekennzeichnet, dass** der örtlich begrenzte Einziehungsbereich der Etikettierbereich ist.

6. Verfahren zum Warmbefüllen nach einem der vorhergehenden Ansprüche, **dadurch gekennzeichnet, dass** das Erwärmen des Schrittes e fortgesetzt wird, um ein Unterdrucksetzen des Innenraums des Behälters zu bewirken.

7. Verfahren zum Warmbefüllen nach einem der vorhergehenden Ansprüche, **dadurch gekennzeichnet, dass** es ein Erwärmen vom Typ mittels Infrarotstrahlung umfasst.

8. Verfahren zum Warmbefüllen nach Anspruch 7, **dadurch gekennzeichnet, dass** das Erwärmen vom Typ mittels Infrarotstrahlung durch erhitzte Schalen erzielt wird, die wenigstens zwei Teile umfassen, so dass der Behälter umschlossen wird, um die erforderliche Wärme auszusenden.

9. Verfahren zum Warmbefüllen nach einem der Ansprüche 1 bis 6, **dadurch gekennzeichnet, dass** es ein Erwärmen vom Typ mittels Warmluft umfasst.
